# EUROPÄISCHE PATENTSCHRIFT

(11) **EP 2 494 157 B1**
(45) Veröffentlichungstag und Bekanntmachung des Hinweises auf die Patenterteilung: **25.12.2013**
(21) Anmeldenummer: 10771733.2
(22) Anmeldetag: 28.10.2010
(51) Int. Cl.: F01L 1/344

(54) **NOCKENWELLENVERSTELLANORDNUNG**
CAMSHAFT ADJUSTING ASSEMBLY
SYSTÈME DE CALAGE D'ARBRE À CAMES

(30) Priorität: 31.10.2009 DE 102009051519
(43) Veröffentlichungstag der Anmeldung: 05.09.2012
(73) Patentinhaber: Schaeffler Technologies AG & Co. KG, 91074 Herzogenaurach (DE)
(72) Erfinder: BAYRAKDAR, Ali, 90552 Röthenbach/Pegnitz (DE)
(86) Internationale Anmeldenummer: PCT/EP2010/066329
(87) Internationale Veröffentlichungsnummer: WO 2011/051377

(56) Entgegenhaltungen:
- WO-A1-2009/005999
- DE-A1- 19 654 926
- DE-A1-102005 041 393
- DE-A1-102005 052 481
- DE-C1- 19 944 535

## Beschreibung

### Gebiet der Erfindung

Die Erfindung betrifft eine Nockenwellenverstellanordnung zur Veränderung der relativen Winkellage einer Nockenwelle gegenüber einer Kurbelwelle einer Brennkraftmaschine, wobei die Nockenwellenverstellanordnung ein von der Kurbelwelle angetriebenes Antriebselement umfasst, das gegenüber der Nockenwelle drehbar gelagert ist, wobei zwischen dem Antriebselement und der Nockenwelle mindestens zwei Hydraulikkammern ausgebildet sind, die mit einem Druckfluid beaufschlagbar sind, um eine definierte relative Drehstellung zwischen dem Antriebselement und der Nockenwelle einzustellen, wobei zur Steuerung des Flusses des Druckfluids in die Hydraulikkammern ein Steuerventil vorgesehen ist, wobei das Steuerventil von dem Bereich eines Nockenwellenlagers aus über einen Fluidkanal mit Druckfluid versorgt wird.

### Hintergrund der Erfindung

Nockenwellenverstellvorrichtungen dieser Art sind im Stand der Technik hinlänglich bekannt, wobei exemplarisch auf die DE 10 2005 052 481 A1 und auf die DE 10 2005 041 393 A1 hingewiesen wird. In dem Nockenwellenversteller ist ein Flügelrad vorhanden, in dem Flügel eingeformt oder angeordnet sind. Die Flügel befinden sich in Hydraulikkammern, die in einem Außenrotor eingearbeitet sind. Durch entsprechende Beaufschlagung der jeweiligen Seite der Hydraulikkammern mit Hydraulikfluid kann eine Verstellung des Innenrotors relativ zum Außenrotor zwischen einem "Frühanschlag" und einem "Spätanschlag" erfolgen. Dabei wird der Fluss von Hydrauliköl durch ein elektrisch angesteuertes Wegeventil gesteuert. Das Ventil weist ein Gehäuse auf, in das eine Ventilbohrung eingebracht ist. Ein Steuerkolben kann sich in eine Verschieberichtung relativ zum Gehäuse bewegen, wofür ein elektromagnetisch betätigtes Linearverschiebeelement eingesetzt wird. Im Betrieb der Brennkraftmaschine wird das Linearverschiebelement des Ventils von der Fahrzeugelektrik bzw. -elektronik mit einem solchen Steuerstrom beaufschlagt, dass - in Abhängigkeit der Motorparameter - eine gewünschte Nockenwellenverstellung bzw. Verstellung der Gaswechselventile bewerkstelligt wird.
Zur Steuerung der Bewegung wird also mittels des Steuerventils Hydraulikfluid gemäß den Bedürfnissen in die Hydraulikkammern geleitet. Das unter Druck stehende Hydrauliköl wird dabei von einer Hydraulikpumpe über den Zylinderkopf und über den Bereich des Nockenwellenlagers über den genannten Fluidkanal in die Hydraulikkammern geleitet.

Als nachteilig hat sich folgender Umstand herausgestellt: Um die fluidische Verbindung zwischen der Hydraulikpumpe und dem Steuerventil herzustellen, werden gemäß dem Stand der Technik in die Nockenwelle im Bereich des Nockenwellenlagers eine Eindrehung sowie Durchgangsbohrungen eingebracht, über die das Druckfluid geleitet wird. Sowohl die Eindrehung als auch die Bohrungen schwächen die Nockenwelle. Weiterhin ist das Einbringen von der Eindrehung und den Durchgangsbohrungen aufwändig und führt zu entsprechenden Bearbeitungskosten. Ferner muss bei der bisher bekannten Konzeption die Nockenwelle als Vollwelle ausgebildet sein, was entsprechend nachteilige Folgen hinsichtlich des Gewichts der Nockenwelle hat.

### Aufgabe der Erfindung

Der vorliegenden Erfindung liegt die Aufgabe zugrunde, eine Nockenwellenverstellanordnung der eingangs genannten Art so fortzubilden, dass es möglich ist, den Fluidkanal im Bereich des Nockenwellenlagers und dessen Anbindung an den weiteren Fluidweg so zu gestalten, dass die Fertigung der Anordnung einfacher und damit kostengünstiger wird. Weiterhin soll es vermieden werden, die Nockenwelle im Bereich ihrer Anbindung an den Nockenwellenversteller bearbeiten zu müssen, so dass deren mechanische Festigkeit geschwächt wird. Schließlich soll es auch möglich werden, auf eine Hohlwelle als Nockenwelle zurückgreifen zu können.

### Zusammenfassung der Erfindung

Die L ö s u n g dieser Aufgabe durch die Erfindung ist dadurch gekennzeichnet, dass der Fluidkanal einen Ringraum umfasst, der zwischen dem axialen Ende der zumindest abschnittsweise rohrförmig ausgebildeten Nockenwelle, einem flanschartigen Abschnitt eines mit der Nockenwelle drehfest verbundenen Gehäuseelements, in das das Steuerventil eingebaut ist, einer radial innenliegenden Begrenzungsfläche des Gehäuseelements und einem Abschnitt der Wandung des Nockenwellenlagers gebildet wird.

Der Ringraum ist dabei bevorzugt im Radialschnitt rechteckförmig ausgebildet.

Das Steuerventil kann eine Zentralschraube umfassen, mit der es in dem Gehäuseelement koaxial zur Nockenwelle festgelegt ist.

Die Nockenwelle ist bevorzugt direkt an dem Gehäuseelement befestigt. Die Befestigung der Nockenwelle an dem Gehäuseelement erfolgt dabei bevorzugt durch eine Presspassung zwischen einem innenzylindrischen Abschnitt der Nockenwelle und einem zylindrischen Abschnitt des Gehäuseelements. Die Befestigung kann auch durch eine stoffschlüssige Verbindung erfolgen; diese kann als Verlötung, insbesondere als Hartverlötung, oder als Verschweißung, insbesondere als Laserstrahl- oder Elektronenstrahlverschweißung, ausgebildet sein.

Das Gehäuseelement kann weiterhin eine axiale Anlagefläche für das axiale Ende der Nockenwelle aufweisen, um für die Nockenwelle eine definierte axiale Endposition relativ zum Gehäuseelement zu definieren.

Der flanschartige Abschnitt des Gehäuseelements bildet indes vorzugsweise eine axiale Lagerfläche für das Nockenwellenlager, wodurch auch für die Nockenwelle eine axiale Lagerfunktion geschaffen wird.

Der Fluidkanal für das Druckfluid umfasst bevorzugt mehrere Bohrungen, die das Gehäuseelement durchsetzen, wobei die Bohrungen vorzugsweise unter einem Winkel zwischen 30° und 60° zur Achse der Nockenwelle angeordnet sind.

Mit der vorgeschlagenen Ausbildung des Nockenwellenverstellers kann bei Einsatz eines Zentralventils zur Steuerung des Druckfluids erreicht werden, dass als Grundkörper für die Nockenwelle zumindest abschnittsweise ein Rohr eingesetzt werden kann, was entsprechende Gewichtsvorteile bietet.

Weiterhin kann auf eine mechanische Bearbeitung im Endbereich der Nockenwelle im Bereich des Nockenwellenlagers verzichtet werden, so dass nicht nur diesbezügliche Bearbeitungskosten nicht anfallen, sondern auch die mechanische Festigkeit der Nockenwelle erhalten bleibt.

### Kurze Beschreibung der Figuren

In den Zeichnungen sind Ausführungsbeispiele der Erfindung dargestellt. Es zeigen:
- Fig. 1: den Radialschnitt durch eine Nockenwellenverstellanordnung eines Verbrennungsmotors mit einer ansatzweise dargestellten Nockenwelle gemäß einer ersten Ausführungsform der Erfindung,
- Fig. 2: in der Darstellung gemäß Fig. 1 eine alternative Ausführungsform der Nockenwellenverstellanordnung gemäß einer zweiten Ausführungsform der Erfindung,
- Fig. 3: in der Darstellung gemäß Fig. 1 eine weitere alternative Ausführungsform der Nockenwellenverstellanordnung gemäß einer dritten Ausführungsform der Erfindung,
- Fig. 4: in der Darstellung gemäß Fig. 1 eine weitere alternative Ausführungsform der Nockenwellenverstellanordnung gemäß einer vierten Ausführungsform der Erfindung und
- Fig. 5: den Bereich des Steuerventils samt Nockenwellenansatz und Nockenwellenlager in vergrößerter Darstellung.

### Ausführliche Beschreibung der Figuren

In den Figuren 1 bis 4 sind vier Ausführungsbeispiele der erfindungsgemäßen Nockenwellenverstellanordnung 1 einer Brennkraftmaschine dargestellt, die sich letztlich nur in der Art und Weise unterscheiden, wie ein Steuerventil 4 betätigt wird, das benötigt wird, um gezielt Druckfluid in (nicht dargestellte) Hydraulikkammern zu leiten, um eine Nockenwellenverstellung in bekannter Weise vorzunehmen. Der prinzipielle Aufbau und die Funktionsweise entsprechen der DE 10 2005 052 481 A1 der Anmelderin, auf die insoweit vollumfänglich Bezug genommen wird.

Hiernach weist die Nockenwellenverstellanordnung 1 über ein (nicht dargestelltes) Triebelement - zumeist eine Kette oder ein Zahnriemen - ein Antriebselement 3 auf, das ausgebildet ist, eine gezielte Verdrehung um einen definierten relativen Verdrehwinkel zwischen der Kurbelwelle der Brennkraftmaschine und einer Nockenwelle 2 auszuführen, um in bekannter Weise das Betriebsverhalten der Brennkraftmaschine zu beeinflussen. Der Strom von unter Druck stehendem Hydraulikfluid in die Hydraulikkammern wird durch ein Steuerventil 4 bewerkstelligt, das von einer Stelleinheit 20 betätigt wird, indem es in axiale Richtung (entsprechend der Achsrichtung der Nockenwelle 2) gegen die Wirkung einer Feder verschoben wird.

Das Steuerventil 4 besteht aus einem Druckmittelleiteinsatz 21 (s. hierzu die Detailansicht gemäß Fig. 5), das in einem Steuerventil 22 axial verschieblich sitzt. Das Steuerventil 22 wiederum ist fest in einem Gehäuseelement 12 angeordnet, das als Adapter fungiert. Hierzu weist das Steuerventil 22 eine Zentralschraube 15 auf, die in ein Gewinde im Gehäuseelement 12 eingeschraubt ist.

Zur Arbeitsweise der Nockenwellenverstellanordnung 1 wird wiederum auf die DE 10 2005 052 481 A1 Bezug genommen.

Wesentlich ist, dass das Druckfluid zur Betätigung der Nockenwellenverstellanordnung 1 von einer - nicht dargestellten - Pumpe über den Bereich eines Nockenwellenlagers 5 zum Druckmittelleiteinsatz 21 geleitet werden muss. Das Nockenwellenlager 5 lagert die Nockenwelle 2, so dass diese relativ zum Nockenwellenlager 5 und somit auch zum Antriebselement 3 verdrehbar ist.

Für die Leitung des Druckfluids ist ein Fluidkanal vorgesehen, der die Abschnitte 6, 7, 8 und 9 aufweist. Der Abschnitt 7 besteht aus mehreren, z. B. drei oder vier, Bohrungen die unter einem Winkel zur Achse der Nockenwelle 2 in das Gehäuseelement 12 eingebracht sind. Dann wird ein Ringraum 9 zwischen dem Gehäuseelement 12 und dem Steuerventil 22 ausgebildet, über den das Fluid weitergeführt wird. In das Steuerventil 22 sind dann Querbohrungen 9 eingebracht, über die das Druckfluid zum Druckmittelleiteinsatz 21 gelangt.

Vorliegend ist die Ausbildung des ersten Fluidkanals 6 entscheidend, der die Verbindung zwischen einer (nicht dargestellten) Druckleitung, die mit der Fluidpumpe verbunden ist, und dem Fluidkanal 7 herstellt.

Der Ringraum 6 ist so ausgebildet, dass zu seiner Ausbildung die Nockenwelle 2 nicht mechanisch bearbeitet und hierdurch geschwächt werden muss. Die Nockenwelle 2 ist vorliegend als Rohr ausgeführt, das ein axiales Ende 10 aufweist. Das Gehäuseelement 12 hat in seinem (rechten) axialen Endbereich einen zylindrischen Abschnitt 17, der an einer Stufung eine axiale Anlagefläche 18 für das Ende 10 der Nockenwelle 2 bildet. Die Nockenwelle 2 wiederum hat einen innenzylindrischen Abschnitt 16, der auf den zylindrischen Abschnitt 17 aufgeschoben ist, bis das Ende 10 der Nockenwelle 2 an der axialen Anlagefläche 18 anliegt.

Dabei sind das Gehäuseelement 12 und die Nockenwelle 2 bleibend verbunden, beispielsweise durch eine Verschweißung oder Verlötung. Weiterhin kann alternativ oder additiv vorgesehen sein, dass zwischen dem zylindrischen Abschnitt 17 des Gehäuseelements 2 und dem innenzylindrischen Abschnitt 16 der Nockenwelle 2 Presspassung vorliegt, so dass hierdurch der feste Verbund zwischen Nockenwelle 2 und Gehäuseelement 12 hergestellt wird. Möglich wäre auch eine formschlüssige Verbindung (z. B. mittels Gewinde) zwischen Gehäuseelement 12 und Nockenwelle 2.

Das Gehäuseelement 12 hat weiterhin einen flanschartigen Abschnitt 11 mit einer sich radial erstreckenden Seitenfläche, die gleichzeitig eine axiale Lagerfläche bzw. Anlauffläche 19 für das Nockenwellenlager 5 bildet. Die beiden radial verlaufenden Flächen, die durch das axiale Ende 10 der Nockenwelle 2 sowie durch die axiale Lagerfläche 19 am Gehäuseelement 12 gebildet werden, bilden die seitlichen Begrenzungsflächen des ringraumförmigen Fluidkanals 6.

Dessen radiale Begrenzungsflächen werden durch eine radial innenliegende zylindrische Begrenzungsfläche 13 gebildet, die im Außenumfang des Gehäuseelements 12 ausgebildet ist, sowie durch einen zylindrischen Teil der Wandung 14 des Nockenwellenlagers 5.

Demgemäß ist vorliegend ein Ringraum 6 als Fluidkanal ausgebildet, der im Radialschnitt eine rechteckige Form aufweist.

Der Vorteil dieser Ausgestaltung ist zum einen, dass problemlos ein Rohr als Nockenwelle 2 eingesetzt werden kann, da der Anschluss an das Gehäuseelement 12 wie erläutert platzsparend und vorteilhaft erfolgen kann. Weiterhin muss die Nockenwelle 2 selber nicht mechanisch bearbeitet werden, um den Fluidkanal 6 zu schaffen. Im Stand der Technik war es bislang erforderlich, dass in die Nockenwelle hierzu Ausnehmungen eingearbeitet werden mussten, was nicht nur einen entsprechenden Fertigungsaufwand erfordert, sondern auch eine mechanische Schwächung der Nockenwelle 2 nach sich zieht.

### Bezugszeichenliste

- 1: Nockenwellenverstellanordnung
- 2: Nockenwelle
- 3: Antriebselement
- 4: Steuerventil
- 5: Nockenwellenlager
- 6: Fluidkanal
- 7: Fluidkanal
- 8: Fluidkanal
- 9: Fluidkanal
- 10: axiales Ende der Nockenwelle
- 11: flanschartiger Abschnitt
- 12: Gehäuseelement
- 13: radial innenliegende Begrenzungsfläche
- 14: Abschnitt der Wandung des Nockenwellenlagers
- 15: Zentralschraube
- 16: innenzylindrischer Abschnitt der Nockenwelle
- 17: zylindrischer Abschnitt des Gehäuseelements
- 18: axiale Anlagefläche
- 19: axiale Lagerfläche für das Nockenwellenlager
- 20: Stelleinheit
- 21: Druckmiftelleiteinsatz
- 22: Steuerventil

## Patentansprüche

1. Nockenwellenverstellanordnung (1) zur Veränderung der relativen Winkellage einer Nockenwelle (2) gegenüber einer Kurbelwelle einer Brennkraftmaschine, wobei die Nockenwellenverstellanordnung (1) ein von der Kurbelwelle angetriebenes Antriebselement (3) umfasst, das gegenüber der Nockenwelle (2) drehbar gelagert ist, wobei zwischen dem Antriebselement (3) und der Nockenwelle (2) mindestens zwei Hydraulikkammern ausgebildet sind, die mit einem Druckfluid beaufschlagbar sind, um eine definierte relative Drehstellung zwischen dem Antriebselement (3) und der Nockenwelle (2) einzustellen, wobei zur Steuerung des Flusses des Druckfluids in die Hydraulikkammern ein Steuerventil (4) vorgesehen ist, wobei das Steuerventil (4) von dem Bereich eines Nockenwellenlagers (5) aus über einen Fluidkanal (6, 7, 8, 9) mit Druckfluid versorgt wird, wobei der Fluidkanal (6, 7, 8, 9) einen Ringraum (6) umfasst, **dadurch gekennzeichnet, dass** der Ringraum (6) zwischen dem axialen Ende (10) der zumindest abschnittsweise rohrförmig ausgebildeten Nockenwelle (2), einem flanschartigen Abschnitt (11) eines mit der Nockenwelle (2) drehfest verbundenen Gehäuseelements (12), in das das Steuerventil (4) eingebaut ist, einer radial innenliegenden Begrenzungsfläche (13) des Gehäuseelements (12) und einem Abschnitt (14) der Wandung des Nockenwellenlagers (5) gebildet wird.

2. Nockenwellenverstellanordnung nach Anspruch 1, **dadurch gekennzeichnet, dass** der Ringraum (6) im Radialschnitt rechteckförmig ausgebildet ist.

3. Nockenwellenverstellanordnung nach Anspruch 1, **dadurch gekennzeichnet, dass** das Steuerventil (4) eine Zentralschraube (15) umfasst, mit der es in dem Gehäuseelement (12) koaxial zur Nockenwelle (2) festgelegt ist.

4. Nockenwellenverstellanordnung nach Anspruch 1, **dadurch gekennzeichnet, dass** die Nockenwelle (2) an dem Gehäuseelement (12) befestigt ist.

5. Nockenwellenverstellanordnung nach Anspruch 4, **dadurch gekennzeichnet, dass** die Befestigung der Nockenwelle (2) an dem Gehäuseelement (12) durch eine Presspassung zwischen einem innenzylindrischen Abschnitt (16) der Nockenwelle (2) und einem zylindrischen Abschnitt (17) des Gehäuseelements (12) ausgebildet ist.

6. Nockenwellenverstellanordnung nach Anspruch 4, **dadurch gekennzeichnet, dass** die Befestigung der Nockenwelle (2) an dem Gehäuseelement (12) durch eine stoffschlüssige Verbindung ausgebildet ist.

7. Nockenwellenverstellanordnung nach Anspruch 6, **dadurch gekennzeichnet, dass** die stoffschlüssige Verbindung als Verlötung, insbesondere als Hartverlötung, oder als Verschweißung, insbesondere als Laserstrahl- oder Elektronenstrahlverschweißung, ausgebildet ist.

8. Nockenwellenverstellanordnung nach Anspruch 1, **dadurch gekennzeichnet, dass** das Gehäuseelement (12) eine axiale Anlagefläche (18) für das axiale Ende (10) der Nockenwelle (2) aufweist.

9. Nockenwellenverstellanordnung nach Anspruch 1, **dadurch gekennzeichnet, dass** der flanschartige Abschnitt (11) des Gehäuseelements (12) eine axiale Lagerfläche (19) für das Nockenwellenlager (5) bildet.

10. Nockenwellenverstellanordnung nach Anspruch 1, **dadurch gekennzeichnet, dass** der Fluidkanal (6, 7, 8, 9) für das Druckfluid mehrere Bohrungen (7) umfasst, die das Gehäuseelement (12) durchsetzen, wobei die Bohrungen (7) vorzugsweise unter einem Winkel zwischen 30° und 60° zur Achse der Nockenwelle (2) angeordnet sind.

## Claims

1. Camshaft adjusting arrangement (1) for varying the relative angular position of a camshaft (2) with respect to a crankshaft of an internal combustion engine, wherein the camshaft adjusting arrangement (1) comprises a drive element (3) which is driven by the crankshaft and which is mounted so as to be rotatable relative to the camshaft (1), wherein between the drive element (3) and the camshaft (2) there are formed at least two hydraulic chambers which can be charged with a pressurized fluid in order to set a defined relative rotational position between the drive element (3) and the camshaft (2), wherein a control valve (4) is provided to control the flow of the pressurized fluid into the hydraulic chambers, wherein the control valve (4) is supplied with pressurized fluid from the region of a camshaft bearing (5) via a fluid duct (6, 7, 8, 9), wherein the fluid duct (6, 7, 8, 9) comprises an annular chamber (6), **characterized in that** the annular chamber (6) is formed between the axial end (10) of the camshaft (2) which is of tubular form at least in portions, a flange-like portion (11) of a housing element (12) which is rotationally conjointly connected to the camshaft (2) and into which the control valve (4) is installed, a radially inner delimiting surface (13) of the housing element (12), and a portion (14) of the wall of the camshaft bearing (5).

2. Camshaft adjusting arrangement according to Claim 1, **characterized in that** the annular chamber (6) is of rectangular form in radial section.

3. Camshaft adjusting arrangement according to Claim 1, **characterized in that** the control valve (4) comprises a central screw (15) by means of which it is fixed in the housing element (12) coaxially with respect to the camshaft (2).

4. Camshaft adjusting arrangement according to Claim 1, **characterized in that** the camshaft (2) is fastened to the housing element (12).

5. Camshaft adjusting arrangement according to Claim 4, **characterized in that** the fastening of the camshaft (2) to the housing element (12) is realized by means of an interference fit between an internally cylindrical portion (16) of the camshaft (2) and a cylindrical portion (17) of the housing element (12).

6. Camshaft adjusting arrangement according to Claim 4, **characterized in that** the fastening of the camshaft (2) to the housing element (12) is realized by means of a cohesive connection.

7. Camshaft adjusting arrangement according to Claim 6, **characterized in that** the cohesive connection is formed as a soldered connection, in particular as a brazed connection, or as a welded connection, in particular as a laser-welded or electron beamwelded connection.

8. Camshaft adjusting arrangement according to Claim 1, **characterized in that** the housing element (12) has an axial abutment surface (18) for the axial end (10) of the camshaft (2).

9. Camshaft adjusting arrangement according to Claim 1, **characterized in that** the flange-like portion (11) of the housing element (12) forms an axial bearing surface (19) for the camshaft bearing (5).

10. Camshaft adjusting arrangement according to Claim 1, **characterized in that** the fluid duct (6, 7, 8, 9) for the pressurized fluid comprises a plurality of bores (7) which extend through the housing element (12), wherein the bores (7) are preferably arranged at an angle of between 30° and 60° with respect to the axis of the camshaft (2).

## Revendications

1. Système de calage d'arbre à cames (1) permettant de faire varier la position angulaire relative d'un arbre à cames (2) par rapport à un arbre de vilebrequin d'un moteur à combustion interne, le système de calage d'arbre à cames (1) comprenant un élément d'entraînement (3) entraîné par l'arbre de vilebrequin disposé de façon à pouvoir tourner par rapport à l'arbre à cames (2), au moins deux compartiments hydrauliques étant réalisés entre l'élément d'entraînement (3) et l'arbre à cames (2) pouvant être alimentés en fluide sous pression pour caler une position de rotation relative définie entre l'élément d'entraînement (3) et l'arbre à cames (2), une soupape de commande (4) étant prévue pour commander le débit du fluide sous pression dans les compartiments hydrauliques, la soupape de commande (4) étant alimentée en fluide sous pression à partir de la région d'un palier d'arbre à cames (5) par le biais d'un canal de fluide (6, 7, 8, 9), le canal de fluide (6, 7, 8, 9) comprenant une chambre annulaire (6), **caractérisé en ce que** la chambre annulaire (6) est formée entre l'extrémité axiale (10) de l'arbre à cames (2) réalisé au moins en partie en forme de tube, une section (11) de type bride d'un élément de carter (12) relié solidairement en rotation à l'arbre à cames (2) dans lequel la soupape de commande (4) est encastrée, une surface de délimitation (13) placée à l'intérieur dans le plan radial de l'élément de carter (12) et une section (14) de la paroi du palier d'arbre à cames (5).

2. Système de calage d'arbre à cames selon la revendication 1, **caractérisé en ce que** la chambre annulaire (6) prend une forme de rectangle en section radiale.

3. Système de calage d'arbre à cames selon la revendication 1, **caractérisé en ce que** la soupape de commande (4) comprend une vis centrale (15) avec laquelle elle est fixée dans l'élément de carter (12) dans le plan coaxial par rapport à l'arbre à cames (2).

4. Système de calage d'arbre à cames selon la revendication 1, **caractérisé en ce que** l'arbre à cames (2) est fixé à l'élément de carter (12).

5. Système de calage d'arbre à cames selon la revendication 4, **caractérisé en ce que** la fixation de l'arbre à cames (2) est réalisée au niveau de l'élément de carter (12) par le biais d'un ajustage serré prévu entre une section (16) à intérieur cylindrique de l'arbre à cames (2) et une section (17) cylindrique de l'élément de carter (12).

6. Système de calage d'arbre à cames selon la revendication 4, **caractérisé en ce que** la fixation de l'arbre à cames (2) est réalisée au niveau de l'élément de carter (12) par le biais d'une liaison réalisée par complémentarité de matières.

7. Système de calage d'arbre à cames selon la revendication 6, **caractérisé en ce que** la liaison réalisée par complémentarité de matières prend la forme d'un brasage, notamment d'un brasage dur ou d'une soudure, notamment d'une soudure par rayon laser ou par faisceau d'électrons.

8. Système de calage d'arbre à cames selon la revendication 1, **caractérisé en ce que** l'élément de carter (12) comporte une surface d'appui (18) axiale pour l'extrémité axiale (10) de l'arbre à cames (2).

9. Système de calage d'arbre à cames selon la revendication 1, **caractérisé en ce que** la section (11) de type bride de l'élément de carter (12) forme une surface de palier (19) axiale pour le palier d'arbre à cames (5).

10. Système de calage d'arbre à cames selon la revendication 1, **caractérisé en ce que** le canal de fluide (6, 7, 8, 9) prévu pour le fluide sous pression comprend plusieurs alésages (7) traversant l'élément de carter (12), les alésages (7) étant de préférence disposés sous un angle compris entre 30° et 60° par rapport à l'axe de l'arbre à cames (2).
